# EUROPÄISCHE PATENTSCHRIFT

(11) **EP 0 789 097 B1**
(45) Veröffentlichungstag und Bekanntmachung des Hinweises auf die Patenterteilung: **12.07.2000**
(21) Anmeldenummer: 96810074.3
(22) Anmeldetag: 05.02.1996
(51) Int. Cl.: D03D 49/04, D03D 49/18

(54) **Verfahren und Vorrichtung zum Messen der Spannung der Webkette in einer Webmaschine**
Method and apparatus for measuring warp tension in a weaving loom
Procédé et dispositif pour mesurer la tension de la chaîne dans un métier à tisser

(43) Veröffentlichungstag der Anmeldung: 13.08.1997
(73) Patentinhaber: SULZER TEXTIL AG, 8630 Rüti (CH)
(72) Erfinder: De Jager, Godert, Dr., CH-8604 Volketswil (CH); Markward, Dietmar, CH-8630 Rüti (CH); Gacsay, Lorant, CH-8053 Zürich (CH)
(74) Vertreter: Sulzer Management AG

(56) Entgegenhaltungen:
- EP-A- 0 527 705
- EP-A- 0 547 003
- WO-A-93/25743
- BE-A- 1 008 135

## Beschreibung

Die Erfindung betrifft ein Verfahren zum Messen der Spannung einer Webkette in einer Webmaschine gemäss dem Oberbegriff des Anspruches 1 und eine Vorrichtung zur Durchführung des Verfahrens gemäss dem Oberbegriff des Anspruchs 4. Ein solches Verfahren und eine solche Vorrichtung sind aus EP-A-0 547 003 bekannt. Innerhalb eines Webzyklus werden die Kettfäden durch die Webschäfte mehr oder weniger ausgelenkt, sodass Spannungsschwankungen in den Kettfäden auftreten. Um die Schwankungen auszugleichen, d.h. die Spannung in den Kettfäden möglichst konstant zu halten, führt der unter Federwirkung stehende Spannbaum eine Schwenkbewegung aus.

Eine Analyse der auf den Spannbaum einwirkenden Kräfte zeigt, dass sich die resultierende Kraft als auch die Teilkräfte während der Schwenkbewegung ändern.

Als nachteilig erweist sich, dass bereits bei relativ kleinen Schwenkwinkeln grosse Abweichungen auftreten, welche in Regelungen mit bedeutenden Mehraufwand ausgeglichen werden müssen.

Hier will die Erfindung Abhilfe schaffen. Die Erfindung, wie sie in den Ansprüchen gekennzeichnet ist, löst die Aufgabe, ein Verfahren und eine Vorrichtung zum Messen der Spannung einer Webkette zu schaffen, wobei die Abweichungen in engen Grenzen gehalten werden und die Messwerte mit geringem Aufwand für den direkten Einbezug in eine Regelung bereit gestellt werden.

Nachfolgend wird die Erfindung anhand der beiliegenden Zeichnungen erläutert.

Es zeigen:
- Fig. 1: Ein schematisch dargestellter Verlauf der Webkette und des Gewebes in einer Webmaschine;
- Fig. 2: eine schematische Darstellung der auf das Spannorgan einwirkenden Kräfte;
- Fig. 3: eine erste Ausführungsform einer erfindungsgemässen Vorrichtung;
- Fig. 4: eine zweite Ausführungsform einer erfindungsgemässen Vorrichtung;
- Fig. 5: eine dritte Ausführungsform einer erfindungsgemässen Vorrichtung und
- Fig. 6: eine vierte Ausführungsform einer erfindungsgemässen Vorrichtung.

In der Fig. 1 sind der Verlauf der Kettfäden und des Gewebes in einer Webmaschine sowie die mit diesen zusammenwirkenden Elemente der Webmaschine dargestellt. Von einem durch eine Kettablasseinrichtung (nicht dargestellt) gesteuerten Kettbaum 1 abgewickelten Kettfäden 2 laufen über einen Umlenkbaum 3, eine Vorrichtung 4 zum Spannen der Webkette 2 zu einer Mehrzahl von Weblitzen 5 und durch ein Webblatt 6 bis zum Bindepunkt 7. Nach dem Bindepunkt 7 läuft ein Gewebe 8 über einen Brustbaum 9, eine Warenabzugeinrichtung 10 zu einem Warenbaum 11, wo das Gewebe 8 aufgewickelt wird.

Der hier in Rede stehende Vorrichtung 4 enthält einen Tragbaum 14, der ortsfest oder schwenkbar in der Webmaschine angeordnet ist und ein Spannbaum 15, der mit dem Tragbaum 14 verbunden ist und um eine Achse 16 um den ortsfesten Tragbaum oder mit dem Tragbaum schwenkbar ist. Der Spannbaum 15 ist massenarm, d.h. rohrförmig ausgebildet und in einer Mehrzahl von Lagerstellen innerhalb der Webbreite abgestützt. Erfindungsgemässe Ausführungsformen der Vorrichtung 4 werden mit Bezug auf die Figuren 3 bis 6 beschrieben. Die Webmaschine ist so ausgestaltet, dass der Spannbaum, in der bezüglich seiner Schwenkachse lotrechten Stellung eine Grundstellung 0° innerhalb des Schwenkbereiches einnimmt und bezüglich dieser Grundstellung um beispielsweise +/-25° schwenkbar ist, wobei das Vorzeichen + eine Schwenkbewegung in Kettlaufrichtung und das Vorzeichen - eine Schwenkbewegung gegen die Kettlaufrichtung angibt.

Beim erfindungsgemässen Verfahren wird anhand der textiltechnischen Daten und den garnspezifischen Daten innerhalb des Schwenkbereiches ein Teilschwenkbereich des Spannbaumes bestimmt, der zur Aufrechterhaltung der Spannung der Webkette erforderlich ist. Der Absolutbetrag dieses Teilschwenkbereiches und dessen geometrische Lage innerhalb des Schwenkbereiches richtet sich hauptsächlich nach der Elastizität des Kettgarnes, liegt jedoch in der Praxis im Bereich von 0° bis 20° mit Vorteil im Bereich von 0° bis 15°.

Durch die Unterteilung der Schwenkbewegung im Schwenkbereich kann ein Kraftverlauf für eine in Kettlaufrichtung gerichtete Kraft F_{M} bestimmt werden, deren Aenderung sich in engen Grenzen hält. Diese Kraft F_{M} wird an einer der Lagerstellen gemessen. Durch einen Kraftaufnehmer, der auf die Wirkungslinie der Kraft F_{M} ausgerichtet ist, wird somit ein im wesentlichen konstantes Signal erzeugt, das in die Regelung einbezogen wird. Innerhalb der Schwenkbewegung des Spannbaumes kann somit der den Garneigenschaften entsprechende Schwenkbereich bestimmt werden, um die erforderliche Kettspannung F_{K} in der Webkette zu erzeugen.

Es wird auf die Fig. 2 Bezug genommen, welche in schematischer Darstellung die Zuordnung der für das erfindungsgemässe Verfahren relevanten Elemente und Kräfte in zwei Schwenkstellungen innerhalb eines Teilschwenkbereiches zeigt.

Aus der geometrischen Anordnung des Umlenkbaumes 3 und des um die Achse 16 schwenkbaren Spannbaumes 15 ergibt der Verlauf der Webkette, der in der Fig. 2 als Linienzüge dargestellt ist und zwar wenn der Spannbaum 15 die Grundstellung bzw. eine geschwenkte Stellung einnimmt.

Wie aus der Fig. 2 ersichtlich ist, liegt die resultierende Kraft F_{R} auf der Mittelsenkrechten des Linienzuges und ändert sich in der Grösse und Richtung. Aufgrund dieser Aenderungen ist die Kraft F_{R} für eine Messung ungeeignet. Beim erfindungsgemässen Verfahren wird anhand der geometrischen Anordnung und dem Linienzug eine zu messende Kraft F_{M} bestimmt, deren Aenderung in der Richtung bezüglich der Verbindung R_{ST} zwischen Tragbaum und Spannbaum konstant und in der Grösse nahezu konstant ist.

Bei der Bestimmung von F_{M} wird davon ausgegangen, dass die Kettkraft F_{K} konstant ist. Somit ist der Wert von F_{R} nur vom Winkel α abhängig.

Daraus folgt:${\text{F}}_{\text{R}} \text{= f (α) .}$

Mit der Schwenkung ändert sich der Wert des Winkels β. Diese Aenderung ist sowohl von der Aenderung der Winkel α und ϕ abhängig.

Somit gilt:$\text{β = f (α, ϕ) .}$

Da der Winkel ϕ über den Teilschwenkbereich konstant bleiben soll, folgt daraus${\text{F}}_{\text{M}} {\text{= F}}_{\text{R}} \text{· cos β.}$

Unter der Bedingung${\text{F}}_{\text{M}} \text{= const.}$ ergibt sich:${\text{F}}_{\text{R}} {\text{(α}}_{\text{1}} {\text{) · cos β (α}}_{\text{1}} {\text{, ϕ) = F}}_{\text{R}} {\text{(α}}_{\text{2}} {\text{) · cos β (α}}_{\text{2}} \text{, ϕ)}$ oder$\frac{{\text{F}}_{\text{R}} {\text{(α}}_{\text{1}} \text{)}}{{\text{F}}_{\text{R}} {\text{(α}}_{\text{2}} \text{)}} \text{=} \frac{{\text{cos β (α}}_{\text{2}} \text{, ϕ)}}{{\text{cos β (α}}_{\text{1}} \text{, ϕ)}}$

Mit dieser Gleichung kann der Winkel ϕ für einen vorgegebenen Schwenkbereich bestimmt werden.

Abschliessend wird der Schwenkbereich für den Spannbaum so festgelegt, dass die Grundstellung innerhalb des Teilschwenkbereiches liegt. Somit kann die Kettspannung durch Messung der Kraft F_{M} unabhängig von der Stellung des Spannbaumes weitgehend korrekt ermittelt werden und der gemessene Wert direkt in die Regelung des Kettablasses einbezogen werden.

Die Fig. 3 zeigt eine erste Ausführungsform einer erfindungsgemässen Vorrichtung 4. Der Spannbaum 15 ist an seinen Enden jeweils in einem Hebel 21 gelagert, der auf dem ortsfesten Tragbaum 14 angeordnet und um die Achse 16 schwenkbar ist. Es ist eine Feder 22 vorgesehen, um die Spannwirkung an der Webkette 2 zu erzeugen. Der Spannbaum 15 ist mit Lagerzapfen 23 versehen, die jeweils in einer Lagerbüchse 24 drehbeweglich angeordnet sind. In der Lagerbüchse 24 ist ein Kraftaufnehmer 25 so integriert, dass die Normale im Zentrum der Druckaufnahmefläche und durch den Mittelpunkt der Lagerbüchse verläuft. Die Lagerbüchse 24 ist in dem Hebel 21 so angeordnet, dass die Normale mit der Wirkungslinie der Kraft F_{M} deckungsgleich ist. Die Festlegung der Lagerbüchse 24 in der Bohrung des Hebels 21 kann mittels Stellschraube, Stift oder dgl. erfolgen.

Bei der in Fig. 4 dargestellten Ausführungsform ist der Spannbaum 15 rollend abgestützt. Hierzu ist ein Lagerbock 31 vorgesehen. Der Lagerbock 31 ist auf einer Welle 32 angeordnet, die unter Federwirkung steht und um die Achse 16 schwenkbar ist. Es sind zwei Rollen 33 mit Lagerzapfen 34 vorgesehen, die im Lagerbock 31 gelagert sind. Einer Rolle 33 ist ein Kraftaufnehmer 35 zugeordnet, der im Lagerbock 31 angeordnet und mit dem Lagerzapfen 34 kraftübertragend verbunden ist, derart, dass die Normale im Zentrum der Druckaufnahmefläche mit der Wirkungslinie der Kraft F_{M} deckungsgleich ist.

Die Fig. 5 zeigt eine Ausführungsformen einer erfindungsgemässen Vorrichtung, bei der anstelle einer Rolle ein Stützteil 41 im Lagerbock 31 schwenkbar angeordnet ist. Der Stützteil 41 hat Lagerzapfen 42, die im Lagerbock 31 drehbeweglich gelagert sind und eine halbrunde Ausnehmung 43, deren Radius dem Aussendurchmesser des Spannbaumes 15 angepasst ist, so dass die Ausnehmung 43 formschlüssig mit dem Spannbaum in Verbindung steht. Ein Kraftaufnehmer 35 ist im Stützteil 41 so angeordnet, dass die Normale der Druckaufnahmefläche durch die Mittellinie des Radius der Ausnehmung 43 verläuft.

Die Fig. 6 zeigt eine Ausführungsform der erfindungsgemässen Vorrichtung, bei welcher der Spannbaum 15 rollend abgestützt ist. Hierzu ist ein Tragteil 51, der auf der Welle 32 befestigt ist und eine Anordnung 52 mit zwei Rollen 53 vorgesehen, die am Tragteil 51 verstellbar montiert ist. Am Tragteil 51 ist ein gekrümmter Aufnahmeteil 54 für die Anordnung 52 befestigt, dessen Krümmungsradius auf der Mittellinie des auf den Rollen 53 der Anordnung 52 abgestützten Spannbaumes 15 liegt. Die Anordnung 52 weist einen Käfig 55 auf, in welchem die Rollen 53 drehbeweglich gelagert sind. Der Käfig 55 ist so ausgebildet, dass er formschlüssig auf dem Aufnahmeteil 52 aufliegt. Einer Rolle 33 ist ein Kraftaufnehmer 34 zugeordnet, der im Käfig 55 angeordnet und mit dem Lagerzapfen der Rolle kraftübertragend verbunden ist, derart, dass die Normale der Druckaufnahmefläche durch die Drehachse der Rolle 33 verläuft.

Die Anordnung 52 ist auf dem Aufnahmeteil 54 verstellbar angeordnet, um die Normale der Druckaufnahmefläche auf die zu messende Kraft F_{M} einzustellen, so dass die Normale der Druckaufnahmefläche und die Wirkungslinie der Kraft F_{M} deckungsgleich sind. Zur Festlegung der eingestellten Stellung ist eine Schraube 56 vorgesehen.

Bei dem Verfahren wird eine Kraft F_{M} gemessen, welche in Abhängigkeit vom Verlauf der Webkette 2 und von der geometrischen Anordnung des Umlenkorgans 3, des Spannorgans 15 und der Schwenkachse 16 über den Schwenkbereich etwa die gleiche Grösse aufweist.

Dadurch kann die Kettspannung durch Messung der Kraft F_{M} unabhängig von der Stellung des Spannorgans weitgehend korrekt ermittelt und der gemessene Wert direkt in die Regelung des Kettablasses einbezogen werden.

## Patentansprüche

1. Verfahren zur Messung der Spannung einer Webkette in einer Webmaschine, wobei die Webkette (2) über ein Umlenkorgan (3) und ein unter Federwirkung stehendes, rotationssymmetrisches Spannorgan (15) geführt wird, das unter Einwirkung der Webkette um eine Achse (16) geschwenkt wird und wobei eine auf das Spannorgan einwirkende Kraft durch einen Kraftaufnehmer (25) gemessen wird, dadurch gekennzeichnet, dass der Kraftaufnehmer mit dem Spannorgan kraftübertragend verbunden ist, dass anhand der textiltechnischen Daten und den garnspezifischen Daten ein Teilschwenkbereich des Spannbaumes bestimmt wird, und dass die Kraft F_{M} gemessen wird, wobei die Wirkungslinie der zu messerden Kraft F_{M} für jeden Teilschwenkbereich so festgelegt wird, dass die Kraft F_{M} in Abhängigkeit vom Verlauf der Webkette und von der geometrischen Anordnung des Umlenkorgans (3), des Spannorgans (15) und der Schwenkachse (16) über den Teilschwenkbereich im wesentlichen die gleiche Grösse aufweist.

2. Verfahren nach Anspruch 1, dadurch gekennzeichnet, dass die Kraft F_{M} gemessen wird, deren Wirkungslinie mit einer die Mittellinie des Spannorgans (15) und die Schwenkachse (16) verbundenen Ebene einen Winkel ϕ von kleiner oder grösser 90° einschliesst und dass die Kraft während der Hin- und Herbewegung gemessen wird.

3. Verfahren nach einem der Ansprüche 1 oder 2, dadurch gekennzeichnet, dass das Spannorgan (15) in auswählbaren Teilschwenkbereichen von z.B. 15° geschwenkt wird und dass die Wirkungslinie der zumessenden Kraft F_{M} für jeden Teilschwenkbereich festgelegt wird.

4. Vorrichtung zur Durchführung des Verfahrens nach einem der Ansprüche 1 bis 3, mit einem Umlenkorgan (3) einem Spannorgan (15), das um eine Achse (16) schwenkbar ist, einem Kraftaufnehmer (25, 35), einem unter Federwirkung stehenden Glied (21, 51), das um die Achse (16) schwenkbar ist und einer Anordnung (24, 52) zur Aufnahme des Spannorgans (15), dadurch gekennzeichnet, dass der Kraftaufnehmer (25,35) eine biegeelastische Druckaufnahmefläche und mindestens ein Messelement aufweist, das mit der Druckaufnahmefläche verbunden ist, dass der Kraftaufnehmer (25, 35) in die Anordnung (24, 52) integriert ist, und dass der Kraftaufnehmer (25, 35) und das Spannorgan (15) so zueinander angeordnet sind, dass die Normale im Zentrum der Druckaufnahmefläche und die Wirkungslinie der zu messenden Kraft F_{M} im wesentlichen gleich gerichtet sind, wobei die Wirkungslinie so festgestellt wird, dass die Kraft F_{M} über den Schwenkbereich im wesentlichen die gleiche Grösse anfweist.

5. Vorrichtung nach Anspruch 4, dadurch gekennzeichnet, dass der Kraftaufnehmer (25, 35) und das Spannorgan (15) so zueinander angeordnet sind, dass die Normale und die Wirkungslinie deckungsgleich sind.

6. Vorrichtung nach einem der Ansprüche 4 oder 5, dadurch gekennzeichnet, dass das Spannorgan (15) in Lagerstellen abgestützt ist und dass mindestens eine Lagerstelle mit einem Kraftaufnehmer (25, 35) versehen ist.

7. Vorrichtung nach einem der Ansprüche 4 bis 6, dadurch gekennzeichnet, dass die Anordnung (24, 52) bezüglich dem Glied (21, 51) in Umfangsrichtung des Spannorgans (15) verstellbar ist, um den Kraftaufnehmer (25, 35) auf die Wirkungslinie der zumessenden Kraft F_{M} auszurichten.

8. Vorrichtung nach Anspruch 7, gekennzeichnet durch Stellmittel, um die Anordnung (24, 52) bezüglich der Wirkungslinie der zumessenden Kraft F_{M} einzustellen.

9. Vorrichtung nach einem der Ansprüche 7 oder 8, dadurch gekennzeichnet, dass die Anordnung eine Lagerbüchse (24), die im Glied (21) angeordnet ist und ein Mittel umfasst, um die Lagerbüchse (24) verdrehsicher festzulegen und dass der Kraftaufnehmer (25) in die Lagerbüchse (24) integriert ist.

10. Vorrichtung nach einem der Ansprüche 4 oder 7, dadurch gekennzeichnet, dass die Anordnung (52) aus einem Käfig (55) und zwei Rollen (33) besteht und dass der Kraftaufnehmer (35) mit einer Rolle (33) kraftübertragend verbunden ist.

11. Vorrichtung nach einem der Ansprüche 4 bis 6, gekennzeichnet durch einen Lagerbock (31) mit zwei Rollen (33), auf welchen das Spannorgan (15) abgestützt ist und dass der Kraftaufnehmer (35) mit einer Rolle (33) kraftübertragend verbunden ist.

12. Vorrichtung nach einem der Ansprüche 4 bis 6, gekennzeichnet durch einen Lagerbock (31) mit einer Rolle (33) und einem Stützteil (41), auf welchen das Spannorgan (15) abgestützt ist und dass der Kraftaufnehmer (35) im Stützteil (41) angeordnet ist.

13. Webmaschine mit einer Vorrichtung nach einem der Ansprüche 4 bis 11, dadurch gekennzeichnet, dass die Vorrichtung im Webkettverlauf einem Kettbaum (1) nachgeordnet ist.

## Claims

1. Method for the measurement of the tension of a warp in a weaving machine, wherein the warp (2) is led over a deflection member (3) and a rotationally symmetrical tensioning member (15) which is acted on by a spring and pivoted about an axis (16) under the action of the warp and wherein a force acting on the tensioning member is measured by a force pickup (25), characterised in that the force pickup is connected in a force transmitting manner to the tensioning member, in that a partial pivoting range of the tensioning beam is determined with reference to the technical textile data and the yarn specific data, and in that the force F_{M} is measured, with the line of action of the force F_{M} to be measured for each partial pivoting range being so determined that the force F_{M} has substantially the same magnitude over the partial pivotal range in dependence on the path of the warp and on the geometrical arrangement of the deflection member (3), of the tensioning member (15) and of the pivot axis (16).

2. Method in accordance with claim 1, characterised in that the force FM is measured of which the line of action includes an angle ϕ of less than or more than 90°, with a plane connecting the centreline of the tensioning member (15) and the pivot axis (16); and in that the force is measured during the back and forth motion.

3. Method in accordance with one of the claims 1 or 2, characterised in that the tensioning member is pivoted in selectable partial ranges of e.g. 15°; and in that the line of action of the force F_{M} to be measured is determined for each partial pivotal range.

4. Apparatus for carrying out the method in accordance with one of the claims 1 to 3, with a deflection member (3), a tensioning member (15) which can be pivoted about an axis (16), a force pickup (25, 35), a member (21, 51) standing under spring action and pivotable about the axis (16) and an arrangement (24, 52) for the reception of the tensioning member (16), characterized in that the force pickup (25, 35) has a pressure pickup surface which is elastic in bending and at least one measurement element which is connected to the pressure pickup surface; in that the force pickup (25, 35) is integrated into the arrangement (24, 52) and in that the force pickup (25, 35) and the tensioning member (15) are so arranged with respect to one another that the normal line at the centre of the pressure pickup surface and the line of action of the force F_{M} to be measured are directed in substantially the same direction, with the line of action being so fixed that the force F_{M} has substantially the same size over the range of pivoting.

5. Apparatus in accordance with claim 4, characterised in that the force pickup (25, 35) and the tensioning member (15) are so arranged with respect to one another that the normal line and the line of action coincide.

6. Apparatus in accordance with one of the claims 4 or 5, characterised in that the tensioning member (15) is supported at bearing locations; and in that at least one bearing location is provided with a force pickup (25, 35).

7. Apparatus in accordance with one of the claims 4 to 6, characterised in that the arrangement (24, 52) is adjustable with respect to the member (21, 51) in the peripheral direction of the tensioning member (15) in order to align the force pickup (25, 35) towards the line of action of the force F_{M} to be measured.

8. Apparatus in accordance with claim 7 characterised by setting means provided in order to adjust the arrangement (24, 52) with respect to the line of action of the force F_{M} to be measured.

9. Apparatus in accordance with one of the claims 7 or 8, characterised in that the arrangement comprises a bearing bush (24) which is placed in the member (21) and a means for securing the bearing bush (24) against rotation; and in that the force pickup (25) is integrated into the bearing bush (24).

10. Apparatus in accordance with one of the claims 4 or 7, characterised in that the arrangement (52) consists of a cage (55) and two rollers (33); and in that the force pickup (35) is connected to a roller (33) in a force transmitting manner.

11. Apparatus in accordance with one of the claims 4 to 6 characterised by a bearing bracket (31) with two rollers (33) on which the tensioning member (15) is braced; and in that the force pickup (35) is connected to a roller (33) in a force transmitting manner.

12. Apparatus in accordance with one of the claims 4 to 6 characterised by a bearing bracket (31) with a roller (33) and a support member (41) against which the tensioning member (15) is braced; and in that the force pickup (35) is arranged in the support member (41).

13. Apparatus in accordance with one of the claims 4 to 11 characterised in that the apparatus is placed after a warp beam (1) in the path of the warp.

## Revendications

1. Procédé pour mesurer la tension d'une chaîne dans un métier à tisser, où la chaîne (2) est amenée à passer sur un organe de détour (3) et un organe tendeur (15) symétrique en rotation, soumis à l'action d'un ressort, qui est amené à pivoter, sous l'effet de la chaîne, autour d'un axe (16) et où une force agissant sur l'organe tendeur est mesurée par un capteur de forces (25), caractérisé en ce que le capteur de forces est relié à l'organe tendeur de manière à transmettre des forces, qu'il est déterminé à l'aide des données se rapportant à la technique textile et des données spécifiques aux fils une zone de pivotement partielle de l'ensouple tendeuse et que la force F_{M} est mesurée, où la ligne d'action de la force à mesurer F_{M} est fixée pour chaque zone de pivotement partielle de façon que la force F_{M}, en fonction de l'allure de la chaîne et de l'agencement géométrique de l'organe de détour (3), de l'organe tendeur (15) et de l'axe de pivotement (16), présente sur la zone de pivotement partielle sensiblement la même grandeur.

2. Procédé selon la revendication 1, caractérisé en ce que la force F_{M} est mesurée dont la ligne d'action forme avec un plan reliant la ligne médiane de l'organe tendeur (15) et l'axe de pivotement (16) un angle ϕ inférieur ou supérieur à 90° et que la force est mesurée pendant le mouvement de va-et-vient.

3. Procédé selon l'une des revendications 1 ou 2, caractérisé en ce que l'organe tendeur (15) est amené à pivoter dans des zones de pivotement partielles pouvant être sélectionnées de, par exemple, 15° et que la ligne d'action de la force à mesurer F_{M} est fixée pour chaque zone de pivotement partielle.

4. Dispositif pour la mise en oeuvre du procédé selon l'une des revendications 1 à 3, avec un organe de détour (3), un organe tendeur (15) qui peut être amené à pivoter autour d'un axe (16), un capteur de forces (25, 35), un organe (21, 51) soumis à l'action d'un ressort qui peut être amené à pivoter autour de l'axe (16) et un agencement (24, 52) pour la réception de l'organe tendeur (15), caractérisé en ce que le capteur de forces (25, 35) présente une face de réception de pression élastique en flexion et au moins un élément de mesure qui est relié à la face de réception de pression, que le capteur de forces (25, 35) est intégré dans l'agencement (24, 52) et que le capteur de forces (25, 35) et l'organe tendeur (15) sont disposés de telle façon l'un relativement à l'autre que la normale dans le centre de la face de réception de pression et la ligne d'action de la force à mesurer F_{M} soient orientées sensiblement de la même manière, où la ligne d'action est fixée de telle sorte que la force F_{M} présente sur la zone de pivotement sensiblement la même grandeur.

5. Dispositif selon la revendication 4, caractérisé en ce que le capteur de forces (25, 35) et l'organe tendeur (15) sont disposés de telle façon l'un relativement à l'autre que la normale et la ligne d'action coïncident.

6. Dispositif selon l'une des revendications 4 ou 5, caractérisé en ce que l'organe tendeur (15) prend appui sur des emplacements de palier et qu'au moins un emplacement de palier est équipé d'un capteur de forces (25, 35).

7. Dispositif selon l'une des revendications 4 à 6, caractérisé en ce que l'agencement (24, 52) est réglable relativement à l'organe (21, 51) dans la direction périphérique de l'organe tendeur (15) pour orienter le capteur de forces (25, 35) selon la ligne d'action de la force à mesurer F_{M}.

8. Dispositif selon la revendication 7, caractérisé par des moyens de positionnement pour ajuster l'agencement (24, 52) relativement à la ligne d'action de la force à mesurer F_{M}.

9. Dispositif selon l'une des revendications 7 ou 8, caractérisé en ce que l'agencement est une douille de palier (24) qui est disposée dans l'organe (21) et qui comporte un moyen pour fixer la douille de palier (24) d'une manière immobile en rotation et que le capteur de forces (25) est intégré dans la douille de palier (24).

10. Dispositif selon l'une des revendications 4 ou 7, caractérisé en ce que l'agencement (52) est constitué d'une cage (55) et de deux rouleaux (33) et que le capteur de forces (35) est relié à un rouleau (33) de manière à transmettre les forces.

11. Dispositif selon l'une des revendications 4 à 6, caractérisé par un palier (31) avec deux rouleaux (33) sur lesquels prend appui l'organe tendeur (15) et que le capteur de forces (35) est relié à un rouleau (33) de manière à transmettre les forces.

12. Dispositif selon l'une des revendications 4 à 6, caractérisé par un palier (31) avec un rouleau (33) et une pièce d'appui (41) sur laquelle prend appui l'organe tendeur (15), et que le capteur de forces (35) est disposé dans la pièce d'appui (41).

13. Métier à tisser comportant un dispositif selon l'une des revendications 4 à 11, caractérisé en ce que le dispositif est disposé dans l'extension de la chaîne de tissage en aval d'une ensouple (1).
